# EUROPÄISCHE PATENTSCHRIFT

(11) **EP 1 730 755 B1**
(45) Veröffentlichungstag und Bekanntmachung des Hinweises auf die Patenterteilung: **16.04.2008**
(21) Anmeldenummer: 05714172.3
(22) Anmeldetag: 11.03.2005
(51) Int. Cl.: H01F 41/06, B65H 67/052

(54) **VORRICHTUNG ZUM BEWICKELN EINES SPULENKERNS**
DEVICE FOR WINDING A COIL CORE
DISPOSITIF POUR ENROULER UN FIL SUR UN NOYAU DE BOBINE

(30) Priorität: 26.03.2004 AT 2312004 U
(43) Veröffentlichungstag der Anmeldung: 13.12.2006
(73) Patentinhaber: "Kaizen" Consulting GmbH, 3002 Purkersdorf (AT)
(72) Erfinder: PASCHER, Gerald, A-3002 Purkersdorf (AT)
(74) Vertreter: Sonn & Partner Patentanwälte
(86) Internationale Anmeldenummer: PCT/AT2005/000090
(87) Internationale Veröffentlichungsnummer: WO 2005/093767

(56) Entgegenhaltungen:
- US-A- 3 689 981
- US-A- 3 698 652
- US-A- 4 015 785
- US-A- 5 593 101

## Beschreibung

Die Erfindung betrifft eine Vorrichtung zum Bewickeln eines Spulenkerns mit einem Draht zur Herstellung von Elektrospulen mit zumindest einem Rotationsteller zum Drehen des Spulenkerns, der im Wesentlichen von einer Umhausung umschlossen ist, wobei die Umhausung zumindest aus zwei gesonderten Umhausungs-Teilen zusammengesetzt ist und zumindest ein Umhausungs-Teil beweglich angeordnet ist.

Derartige Vorrichtungen zur Herstellung von Elektrospulen weisen bisher eine um den Rotationsteller zum Drehen des Spulenkerns angeordnete Umhausung auf, deren Höhe sich lediglich geringfügig über den Rotationsteller hinaus erstreckt, insbesondere sind diese Umhausungen nicht höher als ca. ¼ der Spulenhöhe ausgeführt. Derartige relativ niedrige Umhausungen sind dazu vorgesehen, um ein unkontrolliertes Schlagen des freien Drahtendes, nachdem der Spulenkern vollständig mit dem Draht umwickelt wurde, zu verhindern und somit eine Beschädigung der obersten Drahtlage der vollen Spule zu vermeiden.

Zusätzlich zu einer derartigen Umhausung weisen bekannte Vorrichtungen zur Herstellung von Elektrospulen zumindest eine Schutztüre auf, welche die gesamte Vorrichtung zu einer Bedienerseite, insbesondere zu einem Bedienerpult, hin abschirmt, um die rotierenden Teile der Wickelvorrichtung vor Berührung zu schützen.

In der US 4 015 785 A ist eine Vorrichtung bzw. ein Verfahren zur Behandlung eines Endstücks eines Drahtes in einer Drahtaufspulvorrichtung gezeigt, wobei sowohl der vollgespulten Spule als auch der leeren Spule jeweils eine zylindrische Hauptabdeckung und eine zylindrische Hilfsabdeckung zugeordnet sind, die in Achsrichtung zueinander verschieblich angeordnet sind. Um den Draht von der vollgespulten Spule zu führen, werden die Haupt- und die Hilfsabdeckung in eine Stellung gebracht, in welcher ihre zylindrischen Mantelflächen einander überlappen.

Eine ähnliche Wickelvorrichtung ist in der US 5 593 101 A gezeigt, bei welcher ebenfalls eine zylindrische Wickelumhausung vorgesehen ist. Die Umhausung ist hierbei in Achsrichtung der Spule verschieblich gelagert, und zwischen einer Nicht-Gebrauchsstellung und einer Abschirm-Stellung bewegbar angeordnet. Ein Überführen in die Abschirm-Stellung erfolgt hierbei nur sofern der Draht geschnitten wurde und der Spulenkern, von welchem der Draht abgewickelt wurde, noch nicht zum Stillstand gelangt ist. Auch hierbei handelt es sich somit um eine andersartige Spulenumhausung.

Weiters ist aus US 3 698 652 A eine Wickelvorrichtung bekannt, bei welcher mehrere um den Umfang des Spulenkerns ortsfest angeordnete Drahtfangvorrichtungen angeordnet sind.

Aus der US 3 698 062 sowie der US 3 698 981 sind Drahtwickelvorrichtungen mit einem einteiligen Gehäuse mit einem Zuführschlitz geoffenbart.

Ziel der vorliegenden Erfindung ist nun eine Vorrichtung der eingangs angeführten Art zu schaffen, bei welcher auf konstruktiv einfache Weise sowohl ein unkontrolliert schlagendes, freies Drahtende vermieden wird und zugleich die rotierenden Teile der Wickelvorrichtung vor Berührung geschützt sind.

Dies wird bei der Vorrichtung gemäß dem Ansprüche 1-10 dadurch erzielt, dass sich zumindest ein Umhausungs-Teil im Wesentlichen über die gesamte Höhe des Spulenkerns erstreckt. Durch das Hochziehen eines Umhausungs-Teils, so dass dieser sich im Wesentlichen über die gesamte Höhe des Spulenkerns erstreckt, können alle rotierenden Teile der Wickelvorrichtung zu einer Bedienerseite hin abgeschirmt werden. Somit kann durch diesen Um-hausungs-Teil nicht nur ein Schlagen des freien Drahtendes verhindert werden, sondern zugleich auch ein Zugriff auf die rotierenden Teile der Vorrichtung zuverlässig verhindert werden. Das Vorsehen von zusätzlichen Schutztüren zum Abschirmen der rotierenden Teile kann somit vorteilhafter Weise entfallen.

Um den Umhausungs-Teil, der sich im Wesentlichen über die gesamte Höhe des Spulenkerns erstreckt und welcher somit als Abschirmung der rotierenden Teile der Wicklungsvorrichtung vor Berührung dient, zwischen einer Betriebsstellung, in welcher er im Wesentlichen auf einer dem Bediener zugewendeten Spulen-Außenseite angeordnet ist und einer Wechselstellung, in welcher der Umhausungs-Teil um ca. 180° verdreht ist, bewegen zu können ist es von Vorteil, wenn sich zumindest der bewegliche Umhausungs-Teil im Wesentlichen über die gesamte Höhe des Spulenkerns erstreckt.

Wenn sich beide Umhausungs-Teile im Wesentlichen über die gesamte Höhe des Spulenkerns erstrecken, ergibt sich eine besonders gute Abschirmung der rotierenden Teile der Vorrichtung.

Hinsichtlich einer konstruktiv einfachen kostengünstigen Ausgestaltung ist es vorteilhaft, wenn ein Umhausungs-Teil ortsfest an einem Grundgestell der Vorrichtung angeordnet ist, wobei in diesem Fall jedoch die fertige Elektrospule über den ortsfesten Umhausungs-Teil gehoben werden muss, um aus der Vorrichtung zum Bewickeln entnommen werden zu können.

Wenn beide Umhausungs-Teile beweglich angeordnet sind, kann nach dem Stillstand des vollständig mit Draht umwickelten Spulenkerns ein Verdrehen der beiden Umhausungs-Teile in eine Position erfolgen, so dass die fertig gestellte Elektrospule zu einer Bedienerseite hin frei zugänglich ist und somit auf einfache Weise aus der Vorrichtung entnommen werden kann.

Um ein automatisches Verdrehen einer bzw. beider Umhausungs-Teile zu ermöglichen, ist es von Vorteil, wenn der bzw. die bewegliche(n) Umhausungs-Teil(e) jeweils auf einem Drehteller gelagert ist bzw. sind.

Um einen Bediener von den rotierenden Teilen der Vorrichtung möglichst gut abzuschirmen und zugleich ein ungehindertes Verdrehen der beiden Umhausungs-Teile zueinander zu ermöglichen, ist es günstig, wenn die Umhausungs-Teile in einer Betriebsstellung den Spulenkern in Form einer zylindrischen Mantelfläche umschließen, wobei die beiden Umhausungsteile jeweils halbschalenförmig ausgebildet sind, und ein innerer Umhausungs-Teil einen geringfügig kleineren Radius als ein äußerer Umhausungs-Teil aufweist.

Wenn zumindest ein Positionssensor zum Erfassen der Position des bzw. der beweglichen Umhausungs-Teile(s) vorgesehen ist, kann automatisch die Position des bzw. der beweglichen Umhausungs-Teile erkannt werden und demzufolge eine automatische Ansteuerung erzielt werden.

Wenn zwei nebeneinander angeordnete Rotationsteller vorgesehen sind, wobei an einer Bedienerseite der Vorrichtung ein Bedienerpult vorgesehen ist, dessen Mitte im Wesentlichen in einer Symmetrieebene zwischen dem Rotationsteller angeordnet ist, wobei in einer Betriebsstellung die beiden Umhausungs-Teile in einer an das Bedienerpult angrenzenden, einander überlappenden Stellung angeordnet sind, wird der zwischen den beiden Rotationstellern angeordnete Bedienerpult bzw. die gesamte Bedienerseite zuverlässig gegenüber den rotierenden Teilen der Vorrichtung abgeschirmt.

Um die fertige Elektrospule auf einfache Weise von der Vorrichtung entnehmen zu können, ist es von Vorteil, wenn in einer Spulenentnahmestellung die beiden Umhausungs-Teile im Wesentlichen in einer zwischen den beiden Rotationstellern angeordneten, einander überlappenden Stellung angeordnet sind.

Die Erfindung wird nachstehend anhand von einem in der Zeichnung dargestellten bevorzugten Ausführungsbeispiel, auf das sie jedoch nicht beschränkt sein soll, noch näher erläutert. Im Einzelnen zeigen:
Fig. 1 eine perspektivische Ansicht einer Vorrichtung zum Bewickeln von Spulenkernen mit zwei Rotationstellern zum Drehen der Spulenkerne;
Fig. 2 eine Ansicht der Vorrichtung gemäß Fig. 1;
Fig. 3 eine Draufsicht der Vorrichtung gemäß Fig. 1;
Fig. 4 eine perspektivische Detailansicht von unten auf einen Drehteller zum Verdrehen eines beweglichen Umhausungs-Teiles;
Fig. 5 eine perspektivische Detailansicht von unten ähnlich Fig. 4; und
Fig 6 eine perspektivische Detailansicht von Positionssensoren zum Erfassen der Position der Umhausungs-Teile.

In den Figuren 1 bis 3 ist eine Vorrichtung 1 zum Bewickeln von zwei Spulenkernen 2, 2' gezeigt, jeweils auf einem Rotationsteller 3 (vgl. Fig. 2), die über Antriebsmotoren 4 angetrieben werden. Nachfolgend wird für die jeweils doppelt vorliegenden Teile (Rotationsteller 3, Antriebsmotoren 4, Umhausungen 5, usw.) jeweils - mit Ausnahme der beiden Spulenkerne 2, 2' - nur eine einzige Bezugsziffer vergeben, wobei die zu einer bestimmten Bezugsziffer vorgebrachten Ausführungen jeweils für beide Teile gleiche Gültigkeit haben.

Die Rotationsteller 3 bzw. die Spulenkerne 2, 2' werden jeweils von einer Umhausung 5 umgeben, die aus einem inneren Umhausungs-Teil 6 und einem äußeren Umhausungs-Teil 6' zusammengesetzt ist, wobei der äußere Umhausungs-Teil 6' über einen Drehteller 7, an welchem der Umhausungs-Teil 6' angeschweißt ist, verdrehbar gelagert ist.

Wie insbesondere aus Fig. 4 ersichtlich, ist der Drehteller 7 auf einer Drehteller-Lagerung 8 verdrehbar gelagert. Der Drehteller 7 wird über einen Zahnriemen 9 angetrieben, wobei zum Antrieb des Zahnriemens 9 ein Antriebsmotor-Zahnrad 10 vorgesehen ist, das an der Antriebswelle eines Drehteller-Motors 11 angeordnet ist.

In den Figuren 1 bis 3 ist der Spulenkern 2 bereits vollständig mit einem Draht (nicht im Detail gezeigt) umwickelt worden, so dass darauffolgend der äußere Umhausungs-Teil 6' über den Drehteller 7 um 180° nach innen gedreht wird, um die fertig gestellte Spule vollständig zu umschließen und somit ein Schlagen des freien Drahtendes zu vermeiden.

Um die Drahtzuführung von dem Spulenkern 2 auf den Spulenkern 2' zu wechseln ist eine Wechselrolle 12 vorgesehen, welche den Draht in eine Position führt, in welcher der Draht von einem Fanghaken 13 am Rotationsteller 3 gefangen werden kann. Der Draht 3 wird somit auf den noch leeren Spulenkern 2' umgelegt, wobei während dieses Vorgangs die Umhausungs-Teile 6, 6' in der im Zusammenhang mit dem Spulenkern 2' in den Fig. 1-3 gezeigten, den Spulenkern vollständig umschließenden Position angeordnet sind. In dieser Position ist ein vollständiger Berührungsschutz gewährleistet und zugleich wird verhindert, dass das lose Drahtende des bereits vollständig bewickelten Spulenkerns bis zum Stillstand der Spule geführt wird und somit an einem Schlagen gehindert wird.

Nach dem Stillstand des bereits vollständig bewickelten Spulenkerns 2 wird die äußere Umhausung 6' des Spulenkerns 2' um 180° nach außen in die Betriebsstellung verdreht, und der Spulenkern 2 mit Draht umwickelt.

Selbstverständlich ist es auch möglich zunächst den Spulenkern 2' und darauf folgend den Spulenkern 2 mit Draht zu bewickeln, wobei die vorstehend beschriebenen Arbeitsvorgänge dann sinngemäß in umgekehrter Reihenfolge durchgeführt werden.

In den Fig. 2 und 3 ist noch ersichtlich, dass der Drehteller 3 ein Gegengewicht 14 für den mit dem Rotationsteller 3 rotierenden Fanghaken 13 aufweist.

Wie insbesondere aus den Figuren 4 und 5 ersichtlich, wird der Rotationsteller 3 zum Drehen der Spulenkerne 2, 2' jeweils über einen Zahnriemen 15, der über den Antriebsmotor 4 angetrieben wird, gedreht.

Zur Positionserfassung des beweglichen Umhausungs-Teils 6' sind Positionssensoren 16 und mit den Sensoren 16 zusammenwirkende Sensorfahnen 17 vorgesehen.

Bei dem in den Figuren dargestellten Ausführungsbeispiel ist zwar nur der äußere Umhausungs-Teil 6' auf dem Drehteller 7 drehbar gelagert und der innere Umhausungs-Teil 6 mit einem Grundgestell 18 über eine Schraubverbindung ortsfest befestigt. Selbstverständlich könnte jedoch auch zusätzlich der innere Umhausungs-Teil 6 verdrehbar gelagert sein, so dass beide Umhausungs-Teile 6, 6' in eine innere zwischen den beiden Spulenkernen 2, 2' vorgesehene Wechselstellung verfahren können, um einen einfachen Zugriff auf die fertig gestellten Spulen zu erlangen.

Wesentlich ist jedoch lediglich, dass zumindest einer der Umhausungs-Teile 6, 6' im Wesentlichen die Höhe des Spulenkerns 2, 2' bzw. der fertigen Spule aufweist, so dass die rotierenden Teile der Vorrichtung 1 von einer Bedienerseite 19, insbesondere von einem Bedienerpult 20, abgeschirmt sind und somit das Vorsehen von zusätzlichen Schutztüren angrenzend an ein Bedienerpult 20 entfallen kann.

## Patentansprüche

1. Vorrichtung (1) zum Bewickeln eines Spulenkerns (2, 2') mit einem Draht zur Herstellung von Elektrospulen mit zumindest einem Rotationsteller (3) zum Drehen des Spulenkerns (2, 2'), der im Wesentlichen von einer Umhausung (5) umschlossen ist, wobei die Umhausung (5) zumindest aus zwei gesonderten Umhausungs-Teilen (6, 6') zusammengesetzt ist und zumindest ein Umhausungs-Teil (6, 6') beweglich angeordnet ist, **dadurch gekennzeichnet, dass** sich zumindest ein Umhausungs-Teil (6, 6') im Wesentlichen über die gesamte Höhe des Spulenkerns (2, 2') erstreckt.

2. Vorrichtung nach Anspruch 1, **dadurch gekennzeichnet, dass** sich zumindest der bewegliche Umhausungs-Teil (6') im Wesentlichen über die gesamte Höhe des Spulenkerns (2, 2') erstreckt.

3. Vorrichtung nach Anspruch 2, **dadurch gekennzeichnet, dass** sich beide Umhausungs-Teile (6, 6') im Wesentlichen über die gesamte Höhe des Spulenkerns (2, 2') erstrecken.

4. Vorrichtung nach einem der Ansprüche 1 bis 3, **dadurch gekennzeichnet, dass** ein Umhausungs-Teil (6) ortsfest an einem Grundgestell (18) der Vorrichtung (1) angeordnet ist.

5. Vorrichtung nach einem der Ansprüche 1 bis 3, **dadurch gekennzeichnet, dass** beide Umhausungs-Teile (6, 6') beweglich angeordnet sind.

6. Vorrichtung nach einem der Ansprüche 1 bis 5, **dadurch gekennzeichnet, dass** der bzw. die bewegliche(n) Umhausungs-Teil(e) (6, 6') jeweils auf einem Drehteller (7) gelagert ist bzw. sind.

7. Vorrichtung nach einem der Ansprüche 1 bis 6, **dadurch gekennzeichnet, dass** die Umhausungs-Teile (6, 6') in einer Betriebsstellung den Spulenkern (2, 2') in Form einer zylindrischen Mantelfläche umschließen, wobei die beiden Umhausungsteile (6, 6') jeweils halbschalenförmig ausgebildet sind, und ein innerer Umhausungs-Teil (6) einen geringfügig kleineren Radius als ein äußerer Umhausungs-Teil (6') aufweist.

8. Vorrichtung nach einem der Ansprüche 1 bis 7, **dadurch gekennzeichnet, dass** zumindest ein Positionssensor (16) zum Erfassen der Position des bzw. der beweglichen Umhausungs-Teile(s) (6, 6') vorgesehen ist.

9. Vorrichtung nach einem der Ansprüche 1 bis 8, **dadurch gekennzeichnet, dass** zwei nebeneinander angeordnete Rotationsteller (3) vorgesehen sind, wobei an einer Bedienerseite (19) der Vorrichtung ein Bedienerpult (20) vorgesehen ist, dessen Mitte im Wesentlichen in einer Symmetrieebene zwischen den Rotationstellern (3) angeordnet ist, wobei in einer Betriebsstellung die beiden Umhausungs-Teile (6, 6') in einer an das Bedienerpult angrenzenden, einander überlappenden Stellung angeordnet sind.

10. Vorrichtung nach Anspruch 9, **dadurch gekennzeichnet, dass** in einer Spulenentnahmestellung die beiden Umhausungs-Teile (6, 6') im Wesentlichen in einer zwischen den beiden Rotationstellern (3) angeordneten, einander überlappenden Stellung angeordnet sind.

## Claims

1. A device (1) for winding on a coil core (2, 2') with a wire for producing electric coils with at least one rotational plate (3) for rotating the coil core (2, 2') which is substantially enclosed by a casing (5), wherein the casing (5) is composed of at least two separate casing elements (6, 6'), and at least one casing element (6, 6') is movably arranged, **characterised in that** at least one casing element (6, 6') extends substantially across the entire height of the coil core (2, 2').

2. The device according to claim 1, **characterised in that** at least the movable casing element (6') extends substantially across the entire height of the coil core (2. 2').

3. The device according to claim 2, **characterised in that** both casing elements (6, 6') extend substantially across the entire height of the coil core (2, 2').

4. The device according to any one of claims 1 to 3, **characterised in that** one casing element (6) is stationarily arranged on a base frame (18) of the device (1).

5. The device according to any one of claims 1 to 3, **characterised in that** both casing elements (6, 6') are arranged movably.

6. The device according to any one of claims 1 to 5, **characterised in that** the movable part (6, 6') and/or each of the movable parts (6, 6') is (are) arranged on a rotational plate (7).

7. The device according to any one of claims 1 to 6, **characterised in that** the casing elements (6, 6'), when in their operational position, encase the coil core (2, 2') in the form of a cylindrical lateral area, wherein each of the two casing elements (6, 6') is designed to be half-shell shaped, and **in that** an inner casing element (6) has a slightly smaller radius than an outer casing element (6').

8. The device according to any one of claims 1 to 7, **characterised in that** at least one position sensor (6) is provided for detecting the position of the movable casing element(s) (6, 6').

9. The device according to any one of claims 1 to 8, **characterised in that** two adjacent rotational plates (3) are provided, wherein a control panel (20) is arranged on a control-panel side (19) of the device, the centre of said panel being arranged substantially on a plane of symmetry between the rotational plates (3), wherein the two casing elements (6, 6'), in their operational position, are provided in a position which is adjacent to the control panel and in which they overlap each other.

10. The device according to claim 9, **characterised in that** the two casing elements (6, 6'), in their position for removing the coil, are arranged in a position which is substantially between the two rotational plates (3) and in which they overlap each other.

## Revendications

1. Dispositif (1) pour l'enroulement d'un noyau de bobine (2, 2') avec un fil pour la réalisation de bobines électriques avec au moins un disque de rotation (3) pour la rotation du noyau de bobine (2, 2') qui est essentiellement enserré par un logement (5), dans lequel le logement (5) est constitué par au moins deux parties de logement séparées (6, 6'), et au moins une partie de logement (6, 6') est disposée de façon mobile, **caractérisé en ce qu'**au moins une partie de logement (6, 6') s'étend sensiblement sur toute la hauteur du noyau de bobine (2, 2').

2. Dispositif selon la revendication 1, **caractérisé en ce qu'**au moins la partie de logement mobile (6') s'étend sensiblement sur toute la hauteur du noyau de bobine (2, 2').

3. Dispositif selon la revendication 2,
**caractérisé en ce que** les deux parties de logement (6, 6') s'étendent sensiblement sur toute la hauteur du noyau de bobine (2, 2').

4. Dispositif selon l'une des revendications 1 à 3, **caractérisé en ce qu'**une partie de logement (6) est disposée de façon amovible sur un châssis de base (18) du dispositif (1).

5. Dispositif selon l'une des revendications 1 à 3, **caractérisé en ce que** les deux parties de logement (6, 6') sont disposées de façon mobile.

6. Dispositif selon l'une des revendications 1 à 5, **caractérisé en ce que** le ou les parties de logement mobile (6, 6') est ou sont disposées respectivement sur un disque de rotation (7).

7. Dispositif selon l'une des revendications 1 à 6, **caractérisé en ce que** les parties de logement (6, 6') enserrent, dans une position de fonctionnement, le noyau de bobine (2, 2') sous forme d'une surface d'enveloppe cylindrique, de sorte que les deux parties de logement (6, 6') sont respectivement configurées en tant que semi-coques et une partie de logement interne (6) présente un rayon légèrement inférieur à une partie de logement extérieure (6').

8. Dispositif selon l'une des revendications 1 à 7, **caractérisé en ce qu'**au moins un capteur de position (16) est prévu pour saisir la position du ou des parties de logement mobile (6, 6').

9. Dispositif selon l'une des revendications 1 à 8, **caractérisé en ce qu'**il est prévu deux disques de rotation (3) disposés côte à côte, tandis que sur un côté de service (19) du dispositif, est prévu un pupitre de service (20) dont le centre est monté sensiblement dans un plan symétrique entre les disques de rotation (3), tandis que, dans une position de fonctionnement, les deux parties de logement (6, 6') sont disposées dans une position limitrophe, se chevauchant sur le pupitre de service.

10. Dispositif selon la revendication 9, **caractérisé en ce que**, dans une position de prélèvement de bobine, les deux parties de logement (6, 6') sont sensiblement disposées dans une position de recouvrement entre elles, entre les deux disques de rotation (3).
